# EUROPÄISCHE PATENTSCHRIFT

(11) **EP 0 431 642 B1**
(45) Veröffentlichungstag und Bekanntmachung des Hinweises auf die Patenterteilung: **12.04.1995**
(21) Anmeldenummer: 90123581.2
(22) Anmeldetag: 07.12.1990
(51) Int. Cl.: E05B 67/00, D07B 1/00

(54) **Sicherungsstrang auf Verseilungs- oder Verflechtungsbasis**
Safety cable made by stranding or interlacing
Câble de sureté obtenu par toronnage ou entrelacement

(30) Priorität: 08.12.1989 DE 3940686
(43) Veröffentlichungstag der Anmeldung: 12.06.1991
(73) Patentinhaber: Aug. Winkhaus GmbH & Co. KG, D-48291 Telgte (DE)
(72) Erfinder: Kortenbrede, Ludger, W-4404 Telgte (DE)
(74) Vertreter: Weickmann, Heinrich, Dipl.-Ing.

(56) Entgegenhaltungen:
- FR-A- 1 059 373
- GB-A- 2 168 896
- US-A- 4 157 602
- US-A- 4 177 541

## Beschreibung

Die Erfindung betrifft ein Kabelschloß, insbesondere für Zweiräder,umfassend zwei miteinander verriegelbare Kupplungsansätze und einen Sicherungsstrang auf Verseilungs- oder Verflechtungsbasis, welcher mit je einem Ende in jeweils einem Kupplungsansatz aufgenommen ist, wobei der Sicherungsstrang aus einem Kernseil und mindestens einem das Kernseil umschließenden Hochseil besteht.

Meist ist das Kernseil zum Schutz gegen Witterungseinflüsse zusätzlich mit einer Kunststoffhülle ummantelt An den beiden freien Enden eines solchen Sicherungsstranges sind die miteinander zu verriegelnden Schloßteile angebracht. Diese Sicherungsstränge werden bei Zweirad-Schlössern deshalb verwendet, da sie zum einen eine relativ hohe Zugfestigkeit bei geringem Herstellungsaufwand bzw. Herstellungskosten besitzen und somit einen verhältnismäßig guten Diebstahlschutz bei dem Versuch bieten, das Schloß durch Auseinanderziehen der miteinander verriegelten Schloßteile aufzubrechen. Zum anderen sind sie flexibel und lassen sich deshalb leicht an die unterschiedlichsten Gegebenheiten anpassen. Soll der Diebstahlschutz bei derartigen Sicherungssträngen verbessert werden, so stehen sich aber diese beiden Eigenschaften diametral entgegen. Wird nämlich die Dicke des Sicherungsstranges zur Steigerung seiner Festigkeit erhöht, so verliert der Sicherungsstrang zunehmend seine Flexibilität bis er nahezu starr ist. Wird dagegen für sämtliche Seiladern bzw. Seillitzen hochwertiges Material verwendet, um eine Querschnittsvergrößerung zu vermeiden und um so die Flexibilität zu wahren, so erhöhen sich die Herstellungskosten erheblich. Darüber hinaus bieten diese vorbekannten Sicherungsstränge nach einer Beschädigung oder Zerstörung des Kernseils keinen weiteren Diebstahlschutz. Der Diebstahlsicherheit derartiger Sicherungsstränge sind deshalb Grenzen gesetzt.

Aus der DE-PS 33 41 819 ist ein Sicherungsstrang bekannt, der gleichzeitig als Verbindungsschlauch zwischen einer Luftpumpe und einem Reifenventil dient. Die Luftpumpe weist in ihrem Handgriff ein Schloß auf, in welches das eine Ende des Verbindungsschlauches bzw. Sicherungsstranges, dessen anderes Ende mit der Luftpumpe fest verbunden ist, eingesetzt und verriegelt werden kann. Da sich ein bei solchen Luftpumpen üblicherweise verwendeter Gummischlauch leicht durchschneiden läßt, und somit eine ungenügende Diebstahlsicherung darstellen würde, ist der Schlauch bei dieser Luftpumpe durch einen Drahtgewebeschlauch gebildet. Auch bei diesem Sicherungsstrang kann die Dicke zur Erhöhung der Diebstahlsicherheit nicht beliebig vergrößert werden, da ansonsten die hier besonders erforderliche Flexibilität verloren geht. Zusätzliche Sicherungsmittel lassen sich ebenfalls nicht vorsehen, insbesondere deshalb nicht, weil der Innenraum des Schlauches als Passierweg für die zu pumpende Luft frei bleiben muß, so daß der Sicherheit gegen Diebstahl auch bei diesem Sicherungsstrang Grenzen gesetzt sind.

Aus der DE-PS 398 687 geht ein Sicherungsstrang bei einem Kabelschloß hervor, der aus zwei ineinander gesteckten Schraubenfedern besteht. Auch hier sind einer Erhöhung des Diebstahlschutzes Grenzen gesetzt, da ebenfalls bei einer Vergrößerung der Dicke der Federn die Flexibilität nicht mehr vorhanden wäre. Außerdem läßt sich dieser Sicherungsstrang nur unter relativ hohen kosten fertigen, da zum einen hochwertige Materialien, wie Federstahl, und zum anderen komplizierte Herstellungsverfahren, wie das Winden von Schraubenfedern, Verwendung finden. Darüber hinaus ist die Montage dieses Sicherungsstranges nicht einfach, da sich die beiden Schraubenfedern nur sehr schwer ineinanderstecken lassen.

Aus der US-PS 4,157,602 ist ein Kabelschloß nach dem Oberbegriff des Anspruchs 1 bekannt, bei dem sich die einander entsprechenden Enden von Hohl- und Kernseil nicht überlappen und gemeinsam in einem Kupplungsansatz fixiert sind. Hierzu sind die Enden des Sicherungsstrangs zu Ösen gebogen und sind in dieser Form durch eine Quetschhülse gehalten, deren innenliegende Rippen die Außenseite des Sicherungsstrangs eindrücken. Ein direkter Kontakt der Quetschhülse mit dem Kernseil besteht nicht.

Bei einem aus der US-PS 4,177,541 bekannten Kabelschloß sind die gleich lang abgelängten entsprechenden Enden von Hohl- und Kernseil in einer Bohrung eines Kupplungsansatzes aufgenommen. Das Hohlseil und eine im Bereich der Bohrung zwischen Hohl- und Kernseil angeordnete Hülse sind durch einen Paßstift an dem Kupplungsansatz gegen Auszug gesichert.

Beide letztgenannten Ausführungen haben den Nachteil, daß das Kernseil jeweils nicht mit dem Kupplungsansatz direkt verbunden ist und daher der Beitrag des Kernseils zur Auszugfestigkeit des Sicherungsstrangs gegenüber dem Kupplungsansatz eingeschränkt ist. Ein weiterer Nachteil dieser Ausführungen ist, daß durch das gemeinsame Festlegen von Kern- und Hohlseil in dem Kupplungsansatz die Flexibilität des Sicherungsstrangs beeinträchtigt ist.

Aufgabe der vorliegenden Erfindung ist es daher, ein Kabelschloß der eingangs genannten Art zu schaffen, das bei genügender Flexibilität seines Sicherungsstrangs eine hohe Diebstahlssicherheit aufweist.

Zur Lösung der vorstehenden Aufgabe ist ein Kabelschloß der eingangs genannten Art dadurch gekennzeichnet, daß das Kernseil am jeweiligen Ende des Sicherungsstrangs über das zugehörige Ende des Hohlseils übersteht. Das Kernseil ist mit seinem überstehenden Ende in dem jeweiligen Kupplungansatz gegen Auszug verankert, insbesondere durch Verquetschen in einer Kernseilaufnahme des Kupplungsansatzes. Das Hohlseil liegt mit seinem gegenüber dem Ende des Kernseils zurückliegenden Ende auf einer das Kernseil umschließenden Übergangsnabe des jeweiligen Kupplungsansatzes auf. Das Überstehenlassen des Kernseils über das Hohlseil hinaus erlaubt eine stabilere Befestigung des Kernseils im Hinblick auf die Auszugfestigkeit, wobei durch Auflage des Hohlseils auf der Übergangsnabe eine ausreichende Flexibilität des Sicherungsstrangs gewährleistet ist.

Das Hohlseil und/oder das Kernseil können aus den unterschiedlichsten Materialien hergestellt sein. So ist es denkbar, das hochfeste Kunststoffe hierzu verwendet werden. Besonders vorteilhaft ist es, wenn das Kernseil und/oder das Hohlseil ein Drahtseil ist, da Stahl ein relativ billiger Werkstoff bei hoher Festigkeit ist.

Um die Diebstahlsicherheit des erfindungsgemäßen Sicherungsstranges ohne wesentlichen Verlust an Flexibilität weiter zu erhöhen, ist es vorteilhaft, daß das Kernseil und/oder das Hohlseil mindestens eine Verstärkungslitze oder Verstärkungsader als Teil der Verseilung besitzt, deren Scherfestigkeit größer ist als die Scherfestigkeit der übrigen Litzen oder Adern des Seils. Durch den Einsatz der Verstärkungslitze oder der Verstärkungsader wird die Scherfestigkeit des Sicherungsstranges erhöht, wobei aber auch einfache Adern oder Litzen Verwendung finden.

Die Erhöhung der Scherfestigkeit der Verstärkungslitze bzw. Verstärkungsader des Kernseils und/oder des Hohlseils kann zum einen dadurch erreicht werden, daß die Verstärkungslitze oder Verstärkungsader aus gehärtetem Stahl besteht. Ebenso ist es möglich, daß die Verstärkungslitze oder Verstärkungsader eine Oberflächenhärtung besitzt. Die Oberflächenhärtung kann beispielsweise dadurch erreicht werden, daß die Verstärkungslitze oder Verstärkungsader mit Diamant-, Hartmetall- oder Keramikstaub beschichtet wird. Der Diamant-, Hartmetall- oder Keramikstaub kann dabei zum Beispiel aufgespritzt werden.

Die Flexibilität kann weiter dadurch erhöht werden, daß zwischen dem Kernseil und dem Hohlseil eine Zwischenschicht angebracht wird. Diese Zwischenschicht kann von einer einfachen oder faserverstärkten Kunststoffschicht gebildet sein, wobei es besonders vorteihaft ist, wenn diese Schicht aus zähem Kunststoff ist. Die Faserverstärkung kann durch die Verwendung von in dem Kunststoff eingebettete Glasfasern, Kohlenstoff-Fasern oder Aramid-Fasern erfolgen. Hierdurch wird die Diebstahlsicherheit gegenüber Durchtrennen des erfindungsgemäßen Sicherungsstranges weiter erhöht. Die Zwischenschicht kann durch die unterschiedlichsten Verfahren zwischen dem Hohlseil und dem Kernseil angeordnet werden. So ist es beispielsweise möglich, daß die Zwischenschicht in dem Hohlraum zwischen dem Hohlseil und dem Kernseil eingesteckt oder eingespritzt wird.

Damit der Sicherungsstrang gegen Witterungseinflüsse geschützt ist und damit der zu sichernde Gegenstand, wie beispielsweise ein Zweirad, nicht durch Reibbewegungen des Sicherungsstranges an dem Gegenstand beschädigt wird, ist es vorteilhaft, daß das Hohlseil an seiner Außenseite mit einer Mantelschicht versehen ist. Auch hier kann die Mantelschicht aus den unterschiedlichsten Materialien gefertigt sein, insbesondere ist es aber vorteilhaft, wenn die Mantelschicht auch aus einfachem oder faserverstärktem Kunststoff ist, wobei hier ebenfalls die Verstärkung durch die Verwendung von in dem Kunststoff eingebettete Glasfasern, Kohlenstoff-Fasern oder Aramid-Fasern erfolgen kann. Auch hierbei ist es von Vorteil, wenn der Kunststoff besonders zäh ist, was eine weitere Erhöhung der Diebstahlsicherheit des erfindungsgemäßen Sicherungsstranges zur Folge hat.

Damit ein Durchsägen erschwert wird, wird weiterhin vorgeschlagen, daß das Hohlseil wenigstens auf einem Teil seiner Länge gegenüber dem Kernseil verdrehbar gelagert ist. Wird nun versucht, ein Schneidwerkzeug oder eine Säge an dem erfindungsgemäßen Sicherungsstrang anzusetzen, so wird jede Hin- und Herbewegung des Schneidwerkzeuges bzw. der Säge in eine Drehbewegung des Hohlseils überführt.

Der erfindungsgemäße Sicherungsstrang kann auf die unterschiedlichste Art und Weise in einem Schloß festgelegt werden. So besteht beispielsweise die Möglichkeit, daß auf der das Kernseil umgebenden Übergangsnabe ein zugehöriges Endstück des Hohlseils befestigt und die Übergangsnabe mit dem Kupplungsansatz verbunden ist. Neben dem Festlegen des Kernseils durch Quetschen kann dieses auch beispielsweise durch Verlöten oder aber durch weitere Sicherungsmittel in dem Kupplungsansatz befestigt werden.

Das Hohlseil kann dadurch festgelegt werden, daß das Endstück des Hohlseils mit Ringvorspannung auf der Außenseite der Übergangsnabe anliegt.

Zur weiteren Erhöhung der Diebstahlsicherheit kann dabei vorgesehen werden, daß die Übergangsnabe aus Hartwerkstoff, insbesondere gehärtetem Stahl, besteht.

Das eine Verstärkungslitze oder eine Verstärkungsader aus hartem Material aufweisende Hohlseil bzw. Kernseil kann aber auch alleine verwendet werden. So ist es beispielsweise möglich, daß ein derartiges Kernseil lediglich mit einer Kunststoffhülle umgeben wird und bei herkömmlichen Kabelschlössern zum Einsatz gelangt. Des weiteren ist es möglich, daß das Hohlseil beispielsweise bei der aus der DE-PS 33 41 819 entnehmbaren Luftpumpe Verwendung findet.

Dabei kann das Hohlseil bzw. das Kernseil die bereits o.g. jeweiligen Ausstattungsmerkmale aufweisen.

Weitere vorteilhafte Ausgestaltungen sowie ein Ausführungsbeispiel gemäß der Erfindung werden nachstehend an Hand der Zeichnung erläutert. Es zeigt:
- Fig.1: einen Schnitt durch ein Schloß, welches einen Sicherungsstrang gemäß der Erfindung aufweist; und
- Fig. 2: einen vergrößerten Querschnitt entlang der Linde II-II in Fig. 1.

In Fig. 1 sind die beiden Enden 10a,10b eines erfindungsgemäßen Sicherungsstranges 10 gezeigt, an denen jeweils zwei miteinander verriegelbare, aber im verriegelten Zustand gegeneinander verdrehbare Schloßteile 12a,12b eines Schlosses 12 angebracht sind. Ein derartiges Schloß ist beispielsweise aus der DE-PS 30 18 544 entnehmbar. Die Verbindung des erfindungsgemäßen Sicherungstranges mit einem solchen Schloß hat den besonderen Vorteil, daß zum einen der Ansatz eines Werkzeuges zum Auseinanderstemmen der beiden Schloßteile 12a,12b auf Grund deren Verdrehbarkeit nicht mehr möglich ist und zum anderen der Sicherungsstrang einen großen Schutz gegen Zug- und Querbelastungen bietet. Der erfindungsgemäße Sicherungsstrang ist aber nicht auf die Anwendung bei einem derartigen Schloß beschränkt, sondern es können die unterschiedlichsten Schlösser an seinen beiden Enden angebracht werden. Neben fest angebrachten Schloßteilen können auch die beiden Enden mit Ringösen versehen sein und über ein Bügelschloß miteinander verbunden werden.

Wie aus den Fig. 1 und 2 hervorgeht, besteht der Sicherungsstrang aus einem Kernseil 14 und einem Hohlseil 16. Das Kernseil 14 selber besteht wiederum aus einer Seele 14a und mehreren Litzen 14b. Dieser Aufbau ist besonders deutlich aus der vergrößerten Darstellung der Fig. 2 zu entnehmen. Die Seele 14a und die Litzen 14b sind durch Verseilung aus Seiladern 17 aufgebaut. Sie können aber auch alle oder jeweils nur einer von Ihnen durch Verflechtung aufgebaut sein. Sowohl die Seele 14a als auch die Litzen 14b weisen jeweils drei Verstärkungsadern 18 auf, die in dem Ausführungsbeispiel durch eine Beschichtung aus Diamantstaub, Hartmetallstaub oder Keramikstaub oberflächengehärtet sind. Es besteht selbstverständlich die Möglichkeit, weniger oder mehr Verstärkungsadern 18 oder aber in der Seele 14a und den Litzen 14b jeweils eine unterschiedliche Anzahl an Verstärkungsadern 18 vorzusehen. Es sei darauf hingewiesen, daß der erfindungsgemäße Gedanke nicht auf die Verwendung bei einem Seil, das eine Seele und mehrere Litzen aufweist, beschränkt ist. Es ist ebenso vorteilhaft, den Gedanken auch bei einem einfachen Spiralseil, einem geflochtenen Seil, einem Flachseil oder einem dreifach geschlagenen Kabelschlagseil anzuwenden.

Das Hohlseil 16 weist ebenfalls mehrere Adern 20 auf, wobei einige als Verstärkungsadern 22 ausgeführt sind. Auch bei dem Hohlseil 16 sind die einzelnen Seiladern 20 bzw. Verstärkungsadern 22 durch Verseilung zusammengefaßt. Insbesondere besteht auch hier die Möglichkeit, daß das Hohlseil 16 durch Verflechtung der Seiladern 20 bzw. Vestärkungsadern 22 aufgebaut ist. Die Anzahl der Verstärkungsadern 22 kann je nach den Erfordernissen gewählt werden.

Wie aus Fig. 1 und 2 ebenfalls hervorgeht, weist das Hohlseil 16 eine im Hohlraum zwischen Kernseil 14 und Hohlseil 16 angeordnete Zwischenschicht 24 und eine auf der Außenseite des Hohlseils angeordnete Mantelschicht 26 auf, die beide aus Kunststoff hergestellt sein können. Die Mantelschicht 26 kann als Korrosionsschutz dienen, wogegen die Zwischenschicht 24 dazu vorgesehen werden kann, daß sich das Kernseil 14 nicht an dem Hohlseil 16 reibt und es somit beschädigt. Wird als Material ein besonders zäher oder ein faserverstärkter Kunststoff verwendet, so stellt dies einen zusätzlichen Diebstahlschutz dar. Es besteht ebenfalls die Möglichkeit, daß das Kernseil 14 zusätzlich mit einer weiteren Kunststoffmantelschicht versehen wird. Ebenso besteht die Möglichkeit, daß die Zwischenschicht 24 des Hohlseils als Außenmantelschicht des Kernseils 14 ausgeführt ist.

Der in Fig. 2 dargestellte Querschnitt zeigt, daß zwischen dem Kernseil 14 und der Zwischenschicht 24 des Hohlseils 16 ein Hohlraum besteht. Durch diesen Hohlraum ist eine besonders hohe Flexibilität des Sicherungsstranges 10 gewährleistet. Es besteht aber auch die Möglichkeit, daß der Außendurchmesser des Kernseils 14 dem Innendurchmesser des Hohlseils 16 entspricht. Hierdurch entsteht dann eine etwas steifere Ausführungsform des Sicherungsstranges 10. Ebenso besteht die Möglichkeit, daß in dem Hohlraum ein oder mehrere weitere, erfindungsgemäße oder einfache Hohlseile eingeschoben sind. Es können aber auch einfache Schläuche oder elastische Stäbe in dem Hohlraum angeordnet werden.

Die beiden über das Hohlseil 16 überstehenden Enden des Kernseils 14 sind in den beiden Kupplungsansätzen bzw. Hälften 12a,12b des Schlosses 12 durch Quetschen festgelegt. Das Kernseil 14 kann aber durch jede andere Befestigungsart ebenfalls fest mit den beiden Schloßhälften 12a,12b verbunden werden. Das Hohlseil 16 ist im Ausführungsbeispiel mit Ringvorspannung auf zwei in den Schloßhälften 12a,12b festgelegten Übergangsnaben 28 aufgeschoben. Es können aber auch hier wieder die unterschiedlichsten Befestigungsarten für das Hohlseil 16 vorgesehen werden. Die Übergangsnaben 28 können dabei oberflächengehärtet sein, was zusätzlich einen weiteren Diebstahlschutz darstellt.

Aus der vorstehenden Beschreibung eines Ausführungsbeispieles gehen deutlich die Vorteile des erfindungsgemäßen Sicherungsstranges hervor. So weist dieser einmal durch die Verwendung zweier Seile, dem Kernseil und dem Hohlseil, eine höhere Diebstahlsicherheit auf als die übrigen bekannten Sicherungsstränge. Darüber hinaus besitzt dieser Sicherungsstrang gegenüber den aus dem Stand der Technik entnehmbaren Strängen eine erhöhte Scherfestigkeit. Dies läßt sich alles bei relativ geringen Herstellungskosten erreichen.

## Patentansprüche

1. Kabelschloß, insbesondere für Zweiräder, umfassend zwei miteinander verriegelbare Kupplungsansätze (12a, 12b) und einen Sicherungsstrang (10) auf Verseilungs- oder Verflechtungsbasis, welcher mit je einem Ende in jeweils einem Kupplungsansatz (12a, 12b) aufgenommen ist, wobei der Sicherungsstrang (10) aus einem Kernseil (14) und mindestens einem das Kernseil (14) umschließsenden Hohlseil (16) besteht,
dadurch gekennzeichnet,
daß das Kernseil (14) am jeweiligen Ende des Sicherungsstrangs über das zugehörige Ende des Hohlseils (16) übersteht, daß das Kernseil (14) mit seinem überstehenden Ende in dem jeweiligen Kupplungsansatz (12a, 12b) gegen Auszug verankert ist, insbesondere durch Verquetschen in einer Kernseilaufnahme des Kupplungsansatzes (12a, 12b), und daß das Hohlseil mit seinem gegenüber dem Ende des Kernseils (14) zurückliegenden Ende auf einer das Kernseil umschließenden Übergangsnabe (28) des jeweiligen Kupplungsansatzes (12a,12b) aufliegt.

2. Kabelschloß nach Anspruch 1, **dadurch gekennzeichnet**, daß das Kernseil (14) ein Drahtseil ist.

3. Kabelschloß nach Anspruch 1 oder 2**, dadurch gekennzeichnet**, daß das Kernseil (14) mindestens eine Verstärkungslitze oder Verstärkungsader (18) als Teil der Verseilung oder Verflechtung besitzt, deren Scherfestigkeit größer ist als die Scherfestigkeit der übrigen Litzen oder Adern (17) des Seils (14).

4. Kabelschloß nach Anspruch 3, **dadurch gekennzeichnet**, daß die Verstärkungslitze oder Verstärkungsader (18) aus gehärtetem Stahl besteht.

5. Kabelschloß nach Anspruch 3, **dadurch gekennzeichnet**, daß die Verstärkungslitze oder Verstärkungsader (18) eine Oberflächenhärtung besitzt.

6. Kabelschloß nach Anspruch 5, **dadurch gekennzeichnet**, daß die Verstärkungslitze oder Verstärkungsader (18) mit Diamant-, Hartmetall- oder Keramikstaub beschichtet ist.

7. Kabelschloß nach einem der Ansprüche 1 - 6, **dadurch gekennzeichnet**, daß das Hohlseil (16) ein Drahtseil ist.

8. Kabelschloß nach einem der Ansprüche 1 - 7, **dadurch gekennzeichnet**, daß das Hohlseil (16) mindestens eine Verstärkungslitze oder Verstärkungsader (22) als Teil der Verseilung oder Verflechtung besitzt, deren Scherfestigkeit größer ist als die Scherfestigkeit der übrigen Litzen oder Adern (20) des Seils (16).

9. Kabelschloß nach Anspruch 8, **dadurch gekennzeichnet**, daß die Verstärkungslitze oder Verstärkungsader (22) aus gehärtetem Stahl besteht.

10. Kabelschloß nach Anspruch 8, **dadurch gekennzeichnet**, daß die Verstärkungslitze oder Verstärkungsader (22) eine Oberflächenhärtung besitzt.

11. Kabelschloß nach Anspruch 10, **dadurch gekennzeichnet**, daß die Verstärkungslitze oder Verstärkungsader (22) mit Diamant-, Hartmetall- oder Keramikstaub beschichtet ist.

12. Kabelschloß nach einem der Ansprüche 1 - 11, **dadurch gekennzeichnet**, daß zwischen dem Kernseil (14) und dem Hohlseil (16) eine Zwischenschicht (24) angeordnet ist.

13. Kabelschloß nach Anspruch 12, **dadurch gekennzeichnet**, daß die Zwischenschicht (24) von einer Kunststoffschicht, vorzugsweise einer faserverstärkten Kunststoffschicht, gebildet ist.

14. Kabelschloß nach Anspruch 12 oder 13, **dadurch gekennzeichnet**, daß die Zwischenschicht (24) in dem Hohlraum zwischen dem Hohlseil (16) und dem Kernseil (14) eingesteckt oder eingespritzt ist.

15. Kabelschloß nach einem der Ansprüche 1 - 14, **dadurch gekennzeichnet**, daß das Hohlseil (16) an seiner Außenseite mit einer Mantelschicht (26) versehen ist.

16. Kabelschloß nach Anspruch 15**, dadurch gekennzeichnet**, daß die Mantelschicht (26) aus Kunststoff, vorzugsweise faserverstärktem Kunststoff, ist.

17. Kabelschloß nach einem der Ansprüche 1 - 16, **dadurch gekennzeichnet**, daß das Hohlseil (16) wenigstens auf einem Teil seiner Länge gegenüber dem Kernseil (14) verdrehbar gelagert ist.

18. Kabelschloß nach einem der Ansprüche 1 - 17, dadurch gekennzeichnet, daß auf der das Kernseil (14) umgebenden Übergangsnabe (28) ein zugehöriges Endstück des Hohlseils (16) befestigt und die Übergangsnabe (28) mit dem Kupplungsansatz verbunden ist.

19. Kabelschloß nach Anspruch 18, **dadurch gekennzeichnet**, daß das Endstück des Hohlseils (16) auf der Außenseite der Übergangsnabe (28) anliegt, insbesondere mit Ringvorspannung.

20. Kabelschloß nach Anspruch 18 oder 19, **dadurch gekennzeichnet**, daß die Übergangsnabe (28) aus Hartwerkstoff, insbesondere gehärtetem Stahl, besteht.

21. Kernseil, zur Verwendung in einem Kabelschloß (10) nach einem der Ansprüche 1 - 20, **gekennzeichnet** durch mindestens eine Verstärkungslitze oder Verstärkungsader (18) als Teil der Verseilung oder Verflechtung, deren Scherfestigkeit größer ist als die Scherfestigkeit der übrigen Litzen oder Adern (17) des Kernseils (14).

22. Kernseil nach Anspruch 21, **dadurch gekennzeichnet**, daß es ein Drahtseil ist.

23. Kernseil nach Anspruch 22, **dadurch gekennzeichnet**, daß die Verstärkungslitze oder Verstärkungsader (18) aus gehärtetem Stahl besteht.

24. Kernseil nach Anspruch 22, **dadurch gekennzeichnet**, daß die Verstärkungslitze oder Verstärkungsader (18) eine Oberflächenhärtung besitzt.

25. Kernseil nach Anspruch 24, **dadurch gekennzeichnet**, daß die Verstärkungslitze oder Verstärkungsader (18) mit Diamant-, Hartmetall- oder Keramikstaub beschichtet ist.

26. Kernseil nach einem der Ansprüche 21 - 25, **gekennzeichnet** durch eine an der Außenseite des Kernseils (14) angeordnete Mantelschicht, die vorzugsweise aus Kunststoff, insbesondere faserverstärktem Kunststoff, ist.

27. Kernseil nach einem der Ansprüche 21 - 26, **dadurch gekennzeichnet**, daß es mit Kupplungsansätzen versehen ist.

28. Hohlseil, zur Verwendung in einem Kabelschloß (10) nach einem der Ansprüche 1 - 20, **gekennzeichnet** durch mindestens eine Verstärkungslitze oder Verstärkungsader (22) als Teil der Verseilung oder Verflechtung, deren Scherfestigkeit größer ist als die Scherfestigkeit der übrigen Litzen oder Adern (20) des Kohlseils (16).

29. Hohlseil nach Anspruch 28, **dadurch gekennzeichnet**, daß es ein Drahtseil ist.

30. Hohlseil nach Anspruch 29, **dadurch gekennzeichnet**, daß die Verstärkungslitze oder Verstärkungsader (22) aus gehärtetem Stahl besteht.

31. Hohlseil nach Anspruch 29, **dadurch gekennzeichnet**, daß die Verstärkungslitze oder Verstärkungsader (22) Oberflächenhärtung besitzt.

32. Hohlseil nach Anspruch 31, **dadurch gekennzeichnet**, daß die Verstärkungslitze oder Verstärkungsader (22) mit Diamant-, Hartmetall- oder Keramikstaub beschichtet ist.

33. Hohlseil nach einem der Ansprüche 28 - 32, **dadurch gekennzeichnet**, daß es an seiner Innenseite und/oder Außenseite mit einer Schicht (24,26), vorzugsweise aus Kunststoff, insbesondere faserverstärktem Kunststoff, versehen ist.

## Claims

1. A cable lock especially for bicycles comprising two coupling attachments (12a, 12b) which lock together and a twisted or interwoven securing rope (10) with each end fitted into one of the coupling attachments (12a, 12b) respectively, whereby the securing rope (10) comprises an inner cable (14) and at least one hollow cable (16) encompassing the inner cable (14),
characterized in that
at each end of the securing rope the inner cable (14) projects over the relevant end of the hollow cable (16), that the inner cable (14) is fixed at its projecting end in the respective coupling attachment (12a, 12b) so that it may not be removed, in particular by crushing an inner cable mount of the coupling attachment (12a, 12b), and that the end of the hollow cable, which lies back in relation to the end of the inner cable (14), lies on a transition hub (28) of the respective coupling attachment (12a, 12b) which encloses the inner cable.

2. The cable lock according to claim 1, characterized in that the inner cable (14) is a wire rope.

3. The cable lock according to claim 1 or 2, characterized in that the inner cable (14) has at least one reinforcing strand or reinforcing wire (18) in its twist or weave, the shearing strength of which is greater than the shearing strength of the other strands or wires (17) in the rope (14).

4. The cable lock according to claim 3, characterized in that the reinforcing strand or reinforcing wire (18) is made of tempered steel.

5. The cable lock according to claim 3, characterized in that the reinforcing strand or reinforcing wire (18) has surface hardening.

6. The cable lock according to claim 5, characterized in that the reinforcing strand or reinforcing wire (18) is coated with diamond powder, hard metal powder or ceramic powder.

7. The cable lock according to one of claims 1 - 6, characterized in that the hollow cable (16) is a wire rope.

8. The cable lock according to one of claims 1 - 7, characterized in that the hollow cable (16) has at least one reinforcing strand or reinforcing wire (22) in its twist or weave, the shearing strength of which is greater that the shearing strength of the other strands or wires (20) in the rope (16).

9. The cable lock according to claim 8, characterized in that the reinforcing strand or reinforcing wire (22) is made of tempered steel.

10. The cable lock according to claim 8, characterized in that the reinforcing strand or reinforcing wire (22) has surface hardening.

11. The cable lock according to claim 10, characterized in that the reinforcing strand or reinforcing wire (22) is coated with diamond powder, hard metal powder or ceramic powder.

12. The cable lock according to one of claims 1 - 11, characterized in that there is an intermediate layer (24) between the inner cable (14) and the hollow cable (16).

13. The cable lock according to claim 12, characterized in that the intermediate layer (24) is formed by a layer of plastic, preferably a fibre reinforced layer of plastic.

14. The cable lock according to claim 12 or 13, characterized in that the intermediate layer (24) is inserted or injected into the cavity between the hollow cable (16) and the inner cable (14).

15. The cable lock according to one of claims 1 - 14, characterized in that the hollow cable (16) has a casing layer (26) on its outer surface.

16. The cable lock according to claim 15, characterized in that the casing layer (26) is made of plastic, preferably fibre reinforced plastic.

17. The cable lock according to one of claims 1 - 16, characterized in that the hollow cable (16) is rotatably mounted on at least one part of its length in relation to the inner cable (14).

18. The cable lock according to one of claims 1 - 17, characterized in that an end section of the hollow cable (16) is fixed onto the transition hub (28) encompassing the inner cable (14) and the transition hub (28) is connected to the coupling attachment.

19. The cable lock according to claim 18, characterized in that the end section of the hollow cable (16) fits closely against the outside of the transition hub (28), in particular with circumferential prestressing.

20. The cable lock according to claim 18 or 19, characterized in that the transition hub (28) is made of hard material, in particular tempered steel.

21. An inner cable for use in a cable lock (10) according to one of clams 1 - 20, characterized by having at least one reinforcing strand or reinforcing ware (18) in its twist or weave, the shearing resistance of which is greater than the shearing resistance of the other strands or wires (17) of the inner cable (14).

22. The inner cable according to claim 21, characterized in that it is a wire rope.

23. The inner cable according to claim 22, characterized in that the reinforcing strand or reinforcing wire (18) is made of tempered steel.

24. The inner cable according to claim 22, characterized in that the reinforcing strand or reinforcing wire (18) has surface hardening.

25. The inner cable according to claim 24, characterized in that the reinforcing strand or reinforcing wire (18) is coated with diamond powder, hard metal powder or ceramic powder.

26. The inner cable according to one of claims 21 - 25, characterized by a casing layer on the outside of the inner cable (14) which is preferably made of plastic, in particular fibre reinforced plastic.

27. The inner cable according to one of claims 21 - 26, characterized in that it is furnished with coupling attachments.

28. A hollow cable for use in a cable lock (10) according to one of claims 1 - 20, characterized by having at least one reinforcing strand or reinforcing wire (22) in its twist or weave, the shearing resistance of which is greater that the shearing resistance of the other strands or wires (20) of the hollow cable (16).

29. The hollow cable according to claim 28, characterized in that it is a wire rope.

30. The hollow cable according to claim 29, characterized in that the reinforcing strand or reinforcing wire (22) is made of tempered steel.

31. The hollow cable according to claim 29, characterized in that the reinforcing strand or reinforcing wire (22) has surface hardening.

32. The hollow cable according to claim 31, characterized in that the reinforcing strand or reinforcing ware (22) is coated with diamond powder, hardened metal powder or ceramic powder.

33. The hollow cable according to one of claims 28-32, characterized in that on its inside and/or outside it has a layer (24, 26) preferably made of plastic, in particular fibre reinforced plastic.

## Revendications

1. Serrure de câble, en particulier pour véhicules à deux roues, comportant deux appendices d'accouplement (12a, 12b) pouvant être verrouillés entre eux et une corde de sûreté (10) à base câblée ou tressée, dont chacune de ses extrémités est logée dans un appendice d'accouplement (12a, 12b), la corde de sûreté (10) étant constituée d'un câble formant âme (14) et d'au moins un câble creux (16) entourant le câble formant âme (14), caractérisée en ce que le câble formant âme (14) dépasse, à chaque extrémité respective de la corde de sûreté, de l'extrémité correspondante du câble creux (16), en ce que le câble formant âme (14) est ancré avec son extrémité dépassante, dans l'appendice d'accouplement (12a, 12b) respectif, de manière à ne pouvoir être extrait, en particulier par écrasement dans un logement de câble formant âme de l'appendice d'accouplement (12a, 12b) et en ce que le câble creux, dont l'extrémité est en retrait par rapport à l'extremité du câble formant âme (14), repose sur un moyeu de transition (28), entourant le câble formant âme, de l'appendice d'accouplement (12a, 12b) respectif.

2. Serrure de câble selon la revendication 1, caractérisée en ce que le câble formant âme (14) est un câble métallique.

3. Serrure de câble selon la revendication 1 ou 2, caractérisée en ce que le câble formant âme (14) possède au moins un toron de renfort ou des brins de renfort (18) faisant partie du câblage ou du tressage, dont la résistance au cisaillement est supérieure à la résistance au cisaillement des autres torons ou brins (07) du câble (14).

4. Serrure de câble selon la revendication 3, caractérisée en ce que le toron de renfort ou le brin de renfort (18) est en acier trempé.

5. Serrure de câble selon la revendication 3, caractérisée en ce que je toron de renfort ou le brin de renfort (18) présente une surface durcie.

6. Serrure de câble selon la revendication 5, caractérisée en ce que le toron de renfort ou le brin de renfort (18) est recouvert de poudre de diamant, de métal dur ou de céramique.

7. Serrure de câble selon l'une des revendications 1 à 6, caractérisée en ce que le câble creux (16) est un câble métallique.

8. Serrure de câble selon l'une des revendications 1 à 7, caractérisée en ce que le câble creux (16) possède au moins un toron de renfort ou un brin de renfort (22) faisant partie du câblage ou du tressage, dont la résistance au cisaillement est supérieure à la résistance au cisaillement des autres torons ou brins (20) du câble (16).

9. Serrure de câble selon la revendication 8, caractérisée en ce que le toron de renfort ou le brin de renfort (22) est en acier trempé.

10. Serrure de câble selon la revendication 8, caractérisée en ce que le toron de renfort ou le brin de renfort (22) présente une surface durcie.

11. Serrure ce câble selon la revendication 10, caractérisée en ce que le toron de renfort ou le brin de renfort (22) est recouvert de poudre de diamant, de métal dur ou de céramique.

12. Serrure de câble selon l'une des revendications 1 à 11, caractérisée en ce qu'une couche intermédiaire (24) est placée entre le câble formant âme et le câble creux (16).

13. Serrure de câble selon la revendication 12, caractérisée en ce que la couche intermédiaire (24) est formée par une couche de matière plastique, de préférence une couche de matière plastique renforcée aux fibres.

14. Serrure de câble selon la revendication 12 ou 13, caractérisée en ce que la couche intermédiaire (24) est introduite ou injectée dans la cavité entre le câble creux (16) et le câble formant âme (14).

15. Serrure de câble selon l'une des revendications 1 à 14, caractérisée en ce que le câble creux (16) est pourvu sur sa face extérieure d'une couche de gainage (26).

16. Serrure de câble selon la revendication 15, caractérisée en ce que la couche de gainage (26) est en matière plastique, de préférence en matière plastique renforcée aux fibres.

17. Serrure de câble selon l'une des revendications 1 à 16, caractérisée en ce que le câble creux (16) est monté de manière à pouvoir tourner par rapport au câble formant âme (14), sur au moins une partie de sa longueur.

18. Serrure de câble selon l'une des revendications 1 à 17, caractérisée en ce que sur le moyeu de transition (28), entourant le câble formant âme (14), est fixé un embout correspondant du câble creux (16), et le moyeu de transition (28) est relié à l'appendice d'accouplement.

19. Serrure de câble selon la revendication 18, caractérisée en ce que l'embout du câble creux (16) s'applique sur le côté extérieur du moyeu de transition (28), en particulier avec une précontrainte annulaire.

20. Serrure de câble selon la revendication 18 ou 19, caractérisée en ce que le moyeu de transition (28) est en matériau dur, en particulier en acier trempé.

21. Câble formant âme destiné à être utilisé dans une serrure de câble (10) selon l'une des revendications 1 à 20, caractérisé par au moins un toron de renfort ou un brin de renfort (18) faisant partie du câblage ou du tressage, dont la résistance au cisaillement est supérieure à la résistance au cisaillement des autres torons ou brins (17) du câble formant âme (14).

22. Câble formant âme selon la revendication 21, caractérisé en ce qu'il s'agit d'un câble métallique.

23. Câble formant âme selon la revendication 22, caractérisé en ce que le toron de renfort ou le brin de renfort (18) est en acier trempé.

24. Câble formant âme selon la revendication 22, caractérisé en ce que le toron de renfort ou le brin de renfort (18) présente une surface durcie.

25. Câble formant âme selon la revendication 24, caractérisé en ce que le toron de renfort ou le brin de renfort (18) est recouvert de poudre de diamant, de métal dur ou de céramique.

26. Câble formant âme selon l'une des revendications 21 à 25, caractérisé par une couche de gainage placée sur la face extérieure du câble formant âme (14), laquelle couche de gainage est de préférence en matière plastique, en particulier en matière plastique renforcée aux fibres.

27. Câble formant âme selon l'une des revendications 21 à 26, caractérisé en ce qu'il est pourvu d'appendices d'accouplement.

28. Câble creux destiné à être utilisé dans une serrure de câble (10) selon l'une des revendications 1 à 20, caractérisé par au moins un toron de renfort ou un brin de renfort (22) faisant partie du câblage ou du tressage, dont la résistance au cisaillement est supérieure à la résistance au cisaillement des autres torons ou brins (20) du câble creux (16).

29. Câble creux selon la revendication 28, caractérisé en ce qu'il s'agit d'un câble métallique.

30. Câble creux selon la revendication 29, caractérisé en ce que le toron de renfort ou le brin de renfort (22) est en acier trempé.

31. Câble creux selon la revendication 29, caractérisé en ce que le toron de renfort ou le brin de renfort (22) présente une surface durcie.

32. Câble creux selon la revendication 31, caractérisé en ce que le toron de renfort ou le brin de renfort (22) est recouvert de poudre de diamant, de métal dur ou de céramique.

33. Câble creux selon l'une des revendications 28 à 32, caractérisé en ce que sur sa face intérieure et/ou sa face extérieure il est pourvu d'une couche (24, 26), de préférence en matière plastique, en particulier en matière plastique renforcée aux fibres.
